# EUROPÄISCHE PATENTANMELDUNG

(11) **EP 1 174 551 A1**
(43) Veröffentlichungstag der Anmeldung: **23.01.2002**
(21) Anmeldenummer: 00115692.6
(22) Anmeldetag: 21.07.2000
(51) Int. Cl.: E04B 1/68, A47K 3/00

(54) **Randstellstreifen**

(71) Anmelder: Güdel, Peter, 4132 Muttenz (CH)
(72) Erfinder: Güdel, Peter, 4132 Muttenz (CH)
(74) Vertreter: Braun, André

(57) **Zusammenfassung**

Ein Randstellstreifen für die Verwendung in der Bautechnik, der dazu dient, Fugen zwischen unterschiedlichen Bauteilen und Materialien sicherzustellen, ist entlang einer oder mehrerer seiner Längskanten mit einem Kleberand (3) versehen. Für spezielle Anwendungen kann ein doppelter Kleberand an einander gegenüberliegenden Kanten oder Seiten vorhanden sein.

## Beschreibung

Die Erfindung betrifft einen Randstellstreifen, mit denen in der Bautechnik Fugen zwischen unterschiedlichen Bauteilen bzw. Materialien sichergestellt werden.

Bekanntlich müssen Fugen zwischen Bauteilen, beispielsweise zwischen Bodenbelägen und aufgehenden Bauteilen, in der Lage sein, Bewegungen zwischen den Bauteilen zuzulassen, sowie akustische und thermische Isolation zu gewährleisten. Bei Verwendung in Nassräumen kommt noch die Anforderung hinzu, dass die Fugen wasserdicht bleiben müssen. Zu diesem Zweck müssen Fugen durchgehend ausgeführt werden.

Im Prinzip wird durch die einschlägigen Empfehlungen und technischen Normen vorgegeben, dass aufgebrachte Dämmschichten, Trennlagen, Randstreifen etc. über den vorgesehenen Fertigbelag hochgezogen werden und z. B. bei Plattenbelägen erst nach deren Einbau abgeschnitten werden.

In der Praxis kann dies meistens nicht eingehalten werden, weil der Unterlagsboden am Rand häufig unregelmässig ist und Material an der aufgebordeten Dämmschicht oder am Randstreifen haftet, so dass kein sauberer Plattenanschluss möglich ist. Deshalb ist es zur Zeit üblich, dass der Plattenleger den Ueberstand der Dämmschicht oder des Randstreifens an der Oberkante des Unterlagsbodens vor Beginn seiner Arbeiten abschneidet und den Randbereich versäubert. Auch beim Verlegen von Wandplatten muss vor Beginn der Arbeiten der Randstreifen des Unterlagsbodens abgeschnitten werden. Danach wird vor dem Verlegen der Platten ein neuer Randstellstreifen in den Ecken angeordnet.

Diese Lösung hat den Nachteil, dass sich diese zusätzliche Randstellstreifen relativ leicht nach oben verschieben können und dass dann Mörtel unter dem Randstellstreifen hindurch in die Fuge gelangen kann. Häufig geschieht dies so, dass der Randstellstreifen durch den Mörtel einfach hochgedrückt wird.

Der Erfindung liegt die Aufgabe zugrunde, einen Randstellstreifen zur Verfügung zu stellen, mit dem dieser Nachteil behoben ist.

Erfindungsgemäss wird dies erreicht durch einen Randstellstreifen der eingangs genannten Art, der entlang einer oder mehreren Längskanten mit einem Kleberand versehen ist.

Im folgenden werden anhand der beiliegenden Zeichnungen Ausführungsbeispiele der Erfindung beschrieben. Es zeigen
- Fig.1: ein Stück eines Randstellstreifens für den normalen Einsatz
- Fig. 2: ein Eckstück
- Fig. 3: einen Randstellstreifen für horizontale Bodenübergänge
- Fig.4: einen speziellen Randstellstreifen für den Anschluss von Badewannen etc.

Das in Fig. 1 gezeigte Stück eines Randstellstreifens besteht aus einem Stellstreifen 1 aus üblichem Material, z.B. PU-Schaum oder dergl. Der Streifen 1 hat die gängigen Abmessungen, d.h. eine Dicke von z.B. 8-10 mm, eine Breite von z.B. 10-20mm. In Längsrichtung ist der Streifen mehrere Meter lang und wird vorzugsweise aufgerollt bereitgestellt.

Entlang einer Längskante ist der Streifen mit einem Kleberand 3 versehen. Dieser Kleberand ist wie ein übliches Klebeband aufgebaut. Es besteht aus einer Trägerschicht 4, einer Klebstoffschicht 5 und einer abziehbaren streifenförmigen Schutzschicht 6.

Die Klebstoffschicht muss so beschaffen sein, dass sie auf den vorgesehenen Untergründen haftet. Klebstoffschichten, die diesen Anforderungen genügen, sind in der Bautechnik bekannt.

Der Kleberand 3 kann entweder seitlich am Randstellstreifen angeformt sein oder er erstreckt sich auch noch unter die Unterfläche des Randstellstreifens. Welche dieser Alternativen vorgezogen wird, hängt in erster Linie von fertigungstechnischen Gesichtspunkten ab.

Für die Anbringung bei Plattenverlegearbeiten wird nach der Säuberung der Kanten des Unterlagsbodens die Schutzschicht 6 von der Klebstoffschicht abgezogen und der Randstellstreifen in die Ecke zwischen Unterlagsboden und aufgehender Wand geklebt. Der Kleberand 3 hält den Randstellstreifen in der gewünschten Position sicher fest und verhindert auch, dass Mörtel unterhalb des Randstellstreifen in die Fuge bzw. an die Wand gelangt. Es kann eine präzise und saubere Fuge erstellt werden.

Für die Raumecken kann der Randstellstreifen zugeschnitten werden. Um die Zuschneidearbeit zu vermeiden und auch in den Ecken dieselbe Präzision der Fugen zu gewährleisten, sind Eckstücke geeignet, wie sie in Fig. 2 gezeigt sind.

Für Uebergangsfugen im Boden bei Durchgängen etc. ist der in Fig. 3 gezeigte Streifen mit zwei einander gegenüber angeordneten Kleberändern besonders geeignet.

Für Plattenanschlüsse an Badewannen, Duschentassen und dergl. kann es zweckmässig sein, den Randstellstreifen aus einem wasserdichten Material herzustellen. Dadurch ergibt sich eine zusätzliche Sicherheit gegen das Eindringen von Wasser in die Fuge, wenn beispielsweise die Silikonverfugung brüchig geworden oder sich vom Untergrund gelöst hat.

Für den Anschluss von Badewannen, Duschetassen etc. ist der in Fig. 4 gezeigte Randstellstreifen besonders geeignet. Bei dieser Ausführungsform besitzt der Streifen 1 eine L-förmigen Querschnitt. Der Kleberand 3 erstreckt sich in der Verlängerung des längeren Schenkels 7 über die Knickkante 9 hinaus und ist im übrigen wie die vorstehend beschriebenen Kleberänder aufgebaut. Ausserdem ist an der Innenseite des kürzeren Schenkels 8 ebenfalls eine Klebeschicht 10 angeordnet, die mit einer Schutzfolie 11 versehen ist.

Beim Einbau einer Wanne wird der kürzere Schenkel 8 auf den Wannenrand und der Kleberand am längeren Schenkel 7 an die Wand geklebt. Auf diese Weise wird optimale Wasserdichtigkeit erreicht.

## Patentansprüche

1. Randstellstreifen, mit denen in der Bautechnik Fugen zwischen unterschiedlichen Bauteilen und Materialien sichergestellt werden, **dadurch gekennzeichnet**, Art dass er entlang einer oder mehrerer Längskanten mit einem Kleberand (3) versehen ist

2. Randstellstreifen nach Anspruch 1, **gekennzeichnet durch** zwei einander gegenüberliegende Kleberänder.

3. Randstellstreifen nach Anspruch 1, **dadurch gekennzeichnet, dass** er in Form eines Eckstücks vorgeformt ist.

4. Randstellstreifen nach Anspruch 1, **dadurch gekennzeichnet, dass** er L-förmig ist und zusätzlich an der Innenseite eines Schenkels eine Klebeschicht (9) aufweist.
